# EUROPÄISCHE PATENTSCHRIFT

(11) **EP 0 616 303 B1**
(45) Veröffentlichungstag und Bekanntmachung des Hinweises auf die Patenterteilung: **28.01.1998**
(21) Anmeldenummer: 94250065.3
(22) Anmeldetag: 12.03.1994
(51) Int. Cl.: G07D 9/00

(54) **Münzprüf- und Münzsortiereinrichtung zur Vertikalförderung von Münzen**
Coin testing and sorting device for the vertical transport of coins
Dispositif pour le contrôle, le tri et le transport vertical de pièces de monnaie

(30) Priorität: 15.03.1993 DE 4308725
(43) Veröffentlichungstag der Anmeldung: 21.09.1994
(73) Patentinhaber: F. Zimmermann GmbH & Co. KG, 10785 Berlin (DE)
(72) Erfinder: Zimmermann, Gert, D-14195 Berlin (DE)
(74) Vertreter: Lüke, Dierck-Wilm, Dipl.-Ing.

(56) Entgegenhaltungen:
- EP-A- 0 295 862
- WO-A-91/06928
- DE-A- 4 107 246
- US-A- 3 680 566

## Beschreibung

Die Erfindung bezieht sich auf eine Münzprüf- und Münzsortiereinrichtung zur Vertikal förderung flachgeförderter Münzen gemäß den Merkmalen des Oberbegriffes des Patentanspruches 1.

Münzprüf- und Münzsortiereinrichtungen zur Vertikalförderung flachgeförderter Münzen umfassen sogenannte Münzenlifte, in denen die sortierten oder unsortierten Münzen in großen Mengen aus Cassetten, Containern und Säcken in größere Aufnahmebehälter geschüttet und mittels eines umlaufenden Schneckenförderers oder eines umlaufenden Baggerförderers in kleineren oder größeren Mengen vertikal aufwärts gefördert und über eine sich an das obere Ende der vertikalen Fördervorrichtung anschließende Rutsche wieder ausgegeben werden. Herkömmliche Münzenlifte dienen somit ausschließlich zum Transport einer größeren Menge sortierter oder unsortierter Münzen aus einer niedrigen, zum Einschütten der Münzen leicht zugänglichen Ebene in eine zur Weiterverarbeitung der Münzen erforderliche größere Höhe, wobei Höhenunterschiede von 1 bis 2 m überbrückt werden können.

Nachteilig bei den bekannten Münzenliften ist somit, daß die Münzen aus dem oberen Auslaß der vertikalen Fördervorrichtung in gleicher Weise ausgebracht werden, wie diese am unteren Ende in den Aufnahmebehälter eingebracht worden sind. Eine Weiterverarbeitung der Münzen zum Zwecke des Erkennens der Wertigkeit, zum Zählen, zur Aussortierung von Fremdmünzen oder zur Sortierung von Münzen nach Zugehörigkeit zu einem Münzenkollektiv erfolgt somit erst in einer weiteren Münzenzähl- und Münzensortiermaschiner bekannter Bauart, die am oberen Ende der vertikalen Fördervorrichtung aufgestellt ist. Nachteilig ist ferner, daß die Münzenlifte bekannter Bauart, insbesondere die Baggerförderer, ein großes Bauvolumen aufweisen.

Die aus WO-A-9106928 vorbekannte Münzprüf- und Münzsortiereinrichtung umfaßt als Münztransporteinrichtung zwei parallele Transportriemen, welche die Münzen im Spalt zwischen sich einschließend transportieren. Es sind eine Münzzuführeinrichtung für im Spalt flachgeförderte Münzen, Einrichtungen an der vertikalen Führungsbahn zum Erkennen der Wertigkeit der Münzen und eine Einrichtung zum Sortieren der Münzen vorhanden. Die Münzen werden nach dem Erkennungsvorgang am Ende der Vertikalförderung im freien Fall der Sortiereinrichtung zugeführt.

In der US-A-3 680 566 ist eine Münzfördereinrichtung offenbart, bei der die Münzen mittels eines horizontalen Förderbandes aus einem Vorratsbehältnis gefördert und an einer Rolle vereinzelt werden. An das horizontale Förderband schließt sich ein vertikales Förderband mit einer Sensoreinrichtung an, die zur Erkennung der Wertigkeit dient. An das vertikale Förderband schließt sich ein weiteres horizontales Förderband mit einer Aussortiervorrichtung an.

Der Erfindung liegt von daher die Aufgabe zugrunde, die vorbekannten Einrichtungen dahingehend zu verbessern, daß mit der kombinierten Horizontal- und Vertikalförderung der Münzen zugleich eine sichere Verarbeitung der Münzen erfolgen kann.

Die Lösung der Aufgabe ergibt sich aus den kennzeichnenden Merkmalen des Patentanspruches 1. Erfindungsgemäß erfolgt bereits während der Förderung der Münzen eine Verarbeitung der Münzen, indem diese nach dem Vereinzeln in ihrer Wertigkeit ermittelt, nach Münzenkollektiv oder Münzensorte sortiert und nach Fremdmünzen überprüft werden,wobei nicht gewünschte Münzenkollektive, nicht gewünschte Münzen und Fremdmünzen bereits vor der Vertikalförderung aussortiert werden. Die am oberen Ende der Vertikalführung in der Übergabeeinrichtung ankommenden Münzen sind somit bereits in gewünschter Weise verarbeitet, d.h. nach ihrer Wertigkeit erkannt und gezählt und/oder nach Wertigkeit und Zugehörigkeit zu einem Münzenkollektiv sortiert. Hierbei können das Erkennen, das Zählen, das Vorsortieren und das Aussortieren von Fremdmünzensogar unten als auch oben erfolgen, womit eine Doppelfunktion für die Vorrichtung gegeben ist, indem zwei vollständig getrennte Systeme zur Verarbeitung der Münzen zur Verfügung stehen, die zwischen beiden Systemen vertikal aufwärts gefördert werden, so daß auch beim Ausfall eines Systems das andere vollständig und unabhängig in Funktion bleibt.

Der vertikalen Fördervorrichtung von Münzen ist somit eine Vorrichtung zum Vereinzeln der Münzen zugeordnet, die anschließend einzeln und in flachliegender Förderweise über die horizontale und vertikale Führungsbahn und über die diese verbindende Umlenkbahn zur oberen Übergabeeinrichtung gefördert werden. Somit erfolgt bereits während der Förderung der Münzen eine Verarbeitung der Münzen, indem diese nach dem Vereinzeln in ihrer Wertigkeit ermittelt, nach Münzenkollektiv oder Münzensorte sortiert und nach Fremdmünzen überprüft werden können, wobei nicht gewünschte Münzenkollektive, nicht gewünschte Münzen und Fremdmünzen bereits vor der Vertikalförderung aussortiert werden können. Die am oberen Ende der vertikalen Führungsbahn in der Übergabeeinrichtung ankommenden Münzen sind somit in gewünschter Weise verarbeitet, d.h. in ihrer Wertigkeit erkannt und gezählt und/oder nach Wertigkeit und Zugehörigkeit zu einem Münzenkollektiv sortiert. Am oberen Ende der vertikalen Führungsbahn schließt sich eine obere kreisbogenförmige Umlenkbahn mit einer anschließenden oberen horizontalen Führungsbahn an, wobei der oberen Umlenkbahn und der oberen Führungsbahn Rollen und Umlenkrollen zur Führung des mindestens einen Transportriemens zugeordnet sind. In der Ebene der Oberseite des wieder horizontal geführten Transportriemens ist eine weitere Führungsbahn mit dieser zugeordnetem Transportriemen vorgesehen, der oberhalb der weiteren Führungsbahn verläuft. Bei dieser Ausführungsform können die Münzen in regelloser Folge über die vertikale Fördervorrichtung gefördert und erst im oberen Bereich behandelt werden, wobei die Ausscheidung von Fremdmünzen bereits am Anfang der unteren horizontalen Führungsbahn erfolgen kann und die Aussortierung nach Wertigkeit erst im oberen Bereich der horizontalen Führungsbahn erfolgt. Hier ist z.B. eine Ausgabe von Münzen verschiedener Wertigkeiten getrennt möglich, z.B. Münzen der Wertigkeit DM 1,--, 2,-- und 5,--.

Bei der erfindungsgemäßen Ausführungsform können das Erkennen, das Zählen, das Vorsortieren und das Aussortieren von Fremdmünzen sowohl unten als auch oben oder sogar unten und oben erfolgen, womit eine Doppelfunktion für die Vorrichtung gegeben ist. Es stehen bei dieser Ausführungsform zwei vollständig getrennte Systeme zur Verarbeitung der Münzen zur Verfügung, die zwischen beiden Systemen vertikal aufwärts gefördert werden. Fällt das eine System aus, so bleibt das andere System vollständig und unabhängig in Funktion.

Weitere vorteilhafte Ausgestaltungen der Erfindung ergeben sich aus den Unteransprüchen.

Die Erfindung ist nachfolgend anhand von drei in den Zeichnungen dargestellten Ausführungsbeispielen einer Münzprüf- und Münzsortiervorrichtung zur Vertikalförderung von Münzen näher erläutert. Es zeigen:
- Fig. 1: eine Draufsicht auf die untere horizontale Führungsbahn bei geschnittener vertikaler Führungsbahn,
- Fig. 2: die Ansicht der ersten Ausführungsform mit oberer zweiter horizontaler Führungsbahn,
- Fig. 3: ein vergrößertes Detail aus Fig. 2,
- Fig. 4: eine Draufsicht auf die obere Führungsbahn nach Fig. 2 oder 3 und
- Fig. 5 und Fig. 6: Ansichten des oberen Endes der Vorrichtung in der zweiten und dritten Ausführungsform.

Die Vorrichtung zur Vertikal förderung von Münzen 2 umfaßt eine mit einem Vibrator versehene Geldschale 1 zum Aufschütten der sortierten oder unsortierten Münzen 2 aus Kassetten, Containern oder Säcken, einen an die Geldschale 1 anschließenden, in Gegenuhrzeigerrichtung rotierenden Drehteller 3 mit einem Schalthebel 34 zur Feststellung einer Überfüllung des Drehtellers 3, eine anschließende untere horizontale Führungsbahn 4, eine vertikale Führungsbahn 5, eine diese verbindende, viertelkreisförmige Umlenkbahn 6 und einen Transportriemen 7. Die untere horizontale Führungsbahn 4, die Umlenkbahn 6 und die vertikale Führungsbahn 5 bestehen aus Bandstahl mit beidseits aufgebrachten Führungsschienen 8, deren Abstand etwas größer ist als der Durchmesser der größten zu fördernden Münze 2. Auf die Führungsschienen 8 sind Führungen 9 aufgeschraubt, deren Innenkanten in einem geringeren Abstand voneinander stehen als der Abstand der Innenkanten der Führungsschienen 8. Es wird somit zwischen den Führungsbahnen 4,5 bzw. der Umlenkbahn 6, den Führungsschienen 8 und den Führungen 9 ein C- bzw. U-förmiger Führungskanal 10 für die Münzen 2 gebildet.

Der Transportriemen 7, insbesondere Zahnriemen, wird mit seinem ziehenden Trum zwischen den Führungsschienen 8 und den Führungen 9 geführt, wozu eine Anzahl von Rollen 11 vorgesehen ist, die an den Enden federbelasteter Führungsarme 13 gelagert sind, die an vertikalen und horizontalen Gestellteilen 12,14 befestigt und mit den horizontalen und vertikalen Führungsbahnen 4,5 verbunden sind.

Der Transportriemen 7 ist am Anfang der unteren horizontalen Führungsbahn 4 um eine Umlenkrolle 15 und am oberen Ende der vertikalen Führungsbahn 5 um eine weitere Umlenkrolle 16 geführt, wobei der frei zurücklaufende Trum des Transportriemens 7 parallel zu den Gestellteilen 12, 14 zurückgeführt ist. Im Bereich der Umlenkbahn 6 sind an einem gestellfesten Dreieckslenker 17 zwei Tragarme 18 für Doppelrollen 19 angelenkt, die gegen das rückkehrende Trum des Transportriemens 7 von außen drücken und es somit im Bereich der vierteilkreisförmigen Umlenkbahn 6 um etwa 90° umlenken, wie in Fig. 2 dargestellt.

Die vom Drehteller 3 in die untere horizontale Führungsbahn 4, die in gleicher horizontaler Ebene wie die Ebene des Drehtellers 3 liegt, zugeführten Münzen 2 passieren am Anfang der horizontalen Führungsbahn 4 ein Kugellager 20 und eine Zähleinrichtung 21, die als Lichttastkopf ausgebildet ist, und werden sodann der unteren horizontalen Führungsbahn 4 zugeführt, wobei die Münzen 2 vom unteren Trum des Förderriemens 7 ergriffen und auf der unteren horizontalen Führungsbahn 4 zwischen den Führungsschienen 8 geführt werden. Da die Haftreibung zwischen dem Transportriemen 7 und den Münzen 2 größer ist als die Gleitreibung zwischen den Münzen 2 und den Führungsbahnen 4,5 sowie der Umlenkbahn 6, werden die Münzen 2 nahezu schlupffrei erst horizontal geführt, dann im Bereich der viertelkreisförmigen Umlenkbahn 6 in eine vertikale Richtung umgelenkt und dann entlang der vertikalen Führungsbahn 5 vertikal aufwärts gefördert, wobei aufgrund der grösseren Haftreibung zwischen Münze 2 und Transportriemen 7 und der geringeren Gleitreibung zwischen Münze 2 und Führungs- und Umlenkbahnen 4 bis 6 eine problemlose Vertikal förderung der Münzen 2 bis zum oberen Ende der vertikalen Führungsbahn 5 erfolgt.

Im Bereich der unteren horizontalen Führungsbahn 4 kann mittels der Zähleinrichtung 21 eine Erkennung und Zählung sowie Vorsortierung der Münzen 2 erfolgen, so daß z.B. nur 1,-- DM-Münzen oder 2,-- DM-Münzen oder 5,-- DM-Münzen befördert werden, wogegen alle Münzen 2 anderer Wertigkeiten umgehend aussortiert werden. Mit der Zähleinrichtung 21 ist es möglich, eine Stopmenge, z.B. 100 Münzen zu DM 1,-- abzuzählen und vertikal auszubringen. Selbstverständlich ist eine Aussortierung von mittels der Zähleinrichtung 21 erkannter Fremdmünzen möglich.

In der in den Fig. 2 bis 4 dargestellten ersten Ausführungsform der Vorrichtung zur Vertikalförderung von Münzen 2 schließt sich am oberen Ende der vertikalen Führungsbahn 5 eine weitere viertelkreisförmige Umlenkbahn 24 mit einer anschließenden oberen horizontalen Führungsbahn 25 an, wobei im Bereich der Umlenkbahn 24 ein weiterer Dreiecklenker 17 mit Tragarmen 18 und Doppelrollen 19 zur weiteren Umlenkung des Transportriemens 7 vorgesehen ist, wohingegen die obere Umlenkrolle 16 an das Ende der oberen horizontalen Führungsbahn 25 verlegt ist. Der Transportriemen 7 wird auch im Bereich der oberen Umlenkbahn 24 und der oberen horizontalen Führungsbahn 25 über dort angebrachte Rollen 11 geführt. Die Ausbildung der oberen Umlenkbahn 24 entspricht der Ausbildung der unteren Umlenkbahn 6. Die Ausbildung der oberen horizontalen Führungsbahn 25 entspricht der Ausbildung der unteren horizontalen Führungsbahn 4. Im Bereich der oberen horizontalen Führungsbahn 25 ist ferner ein weiteres Gestellteil 26 zur Halterung der Führungsarme 13 für die Rollen 11 vorgesehen, wobei das obere Gestellteil 26 ebenfalls mit der oberen horizontalen Führungsbahn 25 mechanisch fest verbunden ist.

Oberhalb der oberen horizontalen Führungsbahn 25 und in deren Endbereich ist eine obere Sortierstrecke 27 mit einem weiteren, um Umlenkrollen 28 geführten und mittels Rollen 29 gelagerten Transportriemen 30 angeordnet, wobei die Gleitschiene 36 der oberen Sortierstrecke 27 in Längsrichtung eingeschlitzt ist und in dem nicht näher dargestellten Schlitz den oberen Trum des Transportriemens 7 der oberen horizontalen Führungsbahn 25 aufnimmt. Die Oberseite des oberen Trums des Transportriemens 7 der oberen horizontalen Führungsbahn 25 und die Oberseite der Gleitschiene 36 liegen in einer Ebene. Die auf dem Transportriemen 7 liegenden Münzen 2 werden somit am Ende der oberen horizontalen Führungsbahn 25 auf die Gleitschiene 36 der oberen Sortierstrecke 27 mittels des oberen Transportriemens 30 übernommen. Die Übernahme erfolgt im Bereich einer Schikane 31, welche in Fig. 4 dargestellt ist, bei welcher die inneren Seitenkanten der Führungsschienen 8 derart ungleichmäßig verlaufen, daß die ankommenden Münzen 2 unter Wirkung des oberen Transportriemens 30 gegen eine Führungskante 32 der oberen Sortierstrecke 27 gedrückt werden. Hier ist eine weitere Erkennungseinrichtung 33 für die Münzen 2 vorgesehen, die somit nicht nur erkannt, sondern auch gezählt und vorsortiert werden können. Eine erneute Fremdgeldaussortierung und die Vorgabe einer Stopmenge sind möglich.

Die in den Fig. 2 bis 4 dargestellte erste Ausführungsform ermöglicht somit sowohl eine Erkennungsbehandlung der Münzen 2 im Bereich der unteren horizontalen Führungsbahn 4 als auch eine Erkennungsbehandlung der Münzen 2 im Bereich der oberen Sortierstrecke 27, wodurch eine doppelte Sicherheit der Erkennung, Zählung und Sortierung der Münzen 2 gegeben ist.

Sofern eines der Erkennungssysteme ausfällt, kann das andere Erkennungssystem noch vollständig arbeiten.

Anstelle eines einzigen Transportriemens 7 für die horizontale und vertikale Führung der Münzen 2 können auch mehrere einzelne Transportriemen eingesetzt werden, die jeweils nur Teilbereich der Förderbahnen bedecken, wobei die Förderriemen sich überlappen müssen.

Die Umlenkwinkel im Bereich der viertelkreisförmigen Umlenkungen 5, 24 können anstelle der vorgesehenen 90° auch kleiner oder größer als 90° ausgeführt werden.

Die Vorrichtung zur Vertikalführung von Münzen umfaßt in der in Fig. 5 dargestellten zweiten Ausführungsform in gleicher Weise wie die in den Fig. 1 bis 4 dargestellte erste Ausführungsform die untere horizontale Führungsbahn 4 gemäß Fig. 1 mit Geldschale 1 und Drehteller 3 sowie die vertikale Führungsbahn 5 mit zwei seitlichen Führungsschienen 8 und den um die obere Umlenkrolle 16 umlaufenden Transportriemen 7 zur Vertikalführung der Münzen 2 in Richtung Pfeiles 44 auf der Vorderseite der Förderbahn 5. Im Gegensatz zur in Fig. 2 bis 4 dargestellten ersten Ausführungsform erstreckt sich bei der zweiten Ausführungsform gemäß Fig. 5 die obere horizontale Führungsbahn 37 mit ihren beiden randständigen Führungsschienen 38,39 auch in vertikaler Richtung wie die vertikale Führungsbahn 5, aber abgeknickt um einen Winkel von 90° und auf der Rückseite einer die Führungsbahn 37 bildenden Platte 46, wogegen die vertikale Führungsbahn 5 sich auf der Vorderseite einer Platte 47 befindet. Die Ebene der oberen Führungsbahn 37 ist somit um einen Betrag versetzt zur Ebene der vertikalen Führungsbahn 5 angeordnet, der etwas größer als die Dicke der zu fördernden Münzen 2 ist. Die Münzen 2 werden somit in vertikaler Ausrichtung von der Vorderseite der Führungsbahn 5 auf die Rückseite der Führungsbahn 37 übergeben, wie es in Fig. 5 durch die gestrichelten Linien gezeigt ist und nachfolgend noch näher erläutert werden wird.

Auf der Rückseite der Platte 47 ist der Transportriemen 30 parallel zur oberen horizontalen Führungsbahn 37 angeordnet und um zwei Umlenkrollen 28 herumgeführt, die um vertikale Achsen 40 umlaufen, und kreuzt den Transportriemen 7 auf der Vorderseite der vertikalen Führungsbahn 5. Ein um jeweils 45° gegenüber der vertikalen Führungsbahn 5 und der oberen horizontalen Führungsbahn 37 abgewinkeltes Verbindungsstück 41 verbindet die vertikale Führungsbahn 5 mit der oberen horizontalen Führungsbahn 37, wobei die seitlichen Führungsschienen 42 als unter 45° abgewinkelte Verbindungsstücke zwischen den vertikalen Führungsschienen 8 auf der Vorderseite der Führungsbahn 5 und den horizontalen Führungsschienen 38,39 auf der Rückseite der Führungsbahn 37 ausgebildet und angeordnet sind. Ein Einschnitt 48 im Verbindungsstück 41 ermöglicht die Führung des Untertrums des Transportriemens 7 ohne Behinderung durch die obere horizontale Führungsbahn 37. Auf diese Weise können die flach auf der Vorderseite der Platte 47 der vertikalen Führungsbahn 5 zwischen den Führungsschienen 8 mittels des Transportriemens 7 vertikal aufwärts geförderten Münzen 2 im Bereich des Verbindungsstückes 41 in ihrer Bewegungsrichtung um 90° umgelenkt und der oberen horizontalen Führungsbahn 37 mit dem oberen Transportriemen 30 übergeben werden, der die Münzen 2 im Bereich der oberen horizontalen Führungsbahn 37 auf der Rückseite der Platte 46 entlang der dort angebrachten unteren Führungsschiene 39 in Richtung des Pfeiles 45 horizontal, jedoch in vertikaler Stellung stehend fördert. Unmittelbar vor dem Verbindungsstück 41 und im Bereich des Verbindungsstückes 41 sind zwei mit federbelasteten Rollen versehene Andrückelemente 43 angeordnet, die den jeweils zur Führungsbahn 5 bzw. 37 gerichteten Trum der Transportriemen 7 bzw. 30 von der Vorder- bzw. Rückseite her gegen die durchgehend ebene Führungsbahn 5, 37 drückt, so daß die zwischen dem unteren Trum und der jeweiligen Führungsbahn 5, 37 flach geförderten Münzen 2 angepreßt und von der vertikalen Führungsbahn 5 auf die obere horizontale Führungsbahn 37 in vertikaler Stellung übergeben werden können. Am Ende der oberen horizontalen Führungsbahn 37 sind nicht dargestellte Einrichtungen zum Erkennen der Wertigkeit und zum Zählen der Münzen (2) und/oder zum Vorsortieren und Fördern der Münzen (2) nach Wertigkeit und/oder zum Aussortieren von Fremdmünzen angeordnet.

Die Vorrichtung zur Vertikalführung von Münzen 2 ist bezüglich der in der Fig. 6 dargestellten dritten Ausführungsform in gleicher Weise wie die in der Fig. 5 dargestellte zweite Ausführungsformen ausgebildet. Die obere horizontale Führungsbahn 49 mit ihren beiden randständigen Führungsschienen 50,51 erstreckt sich auch in vertikaler Richtung wie die vertikale Führungsbahn 5 und abgeknickt um einen Winkel von 90° aber auf der Vorderseite einer die Führungsbahn 49 bildenden Platte 52, wobei die vertikale Führungsbahn 5 sich ebenfalls auf der Vorderseite derselben Platte 52 befindet.

Parallel zur oberen horizontalen Führungsbahn 49 ist der Transportriemen 30 auf der Vorderseite der Platte 52 um zwei Umlenkrollen 28 angeordnet, die um vertikale Achsen 40 umlaufen und von denen eine dicht am vertikalen Transportriemen 5 angeordnet ist, um eine sichere Übergabe der Münzen 2 zu gewährleisten. Die beiden Führungsschienen 8 der vertikalen Führungsbahn 5 gehen in die untere bzw. obere Führungsbahn 50,51 der oberen horizontalen Führungsbahn 49 über, wobei ein großer Krümmungsradius R auf der Außenseite und ein kleiner Krümmungsradius r auf der Innenseite in die obere Führungsbahn 51 bzw. die untere Führungsbahn 50 überleiten. Hinter den Radien R,r befindet sich in Bewegungsrichtung der Münzen 2 gemäß Pfeil 45 eine Schikane 53 (siehe Schikane 31 in Fig.4) aus einer die obere Führungsbahn 51 unterbrechenden, gegen die untere Führungsbahn 50 gerichteten Nase 54 und einer dieser gegenüberliegenden Mulde 55. Die Schikane 53 dient dazu, die entlang des Radius R mittels des vertikalen Transportriemens 5 geförderten Münzen 2 unmittelbar nach deren Übergabe auf den oberen horizontalen Transportriemen 30 gegen die untere Führungsschiene 50 der oberen horizontalen Führungsbahn 49 zu drücken, damit die Münzen 2 dort eine Bezugskante finden, die für die weitere Verarbeitung der Münzen notwendig ist.

Am oberen Ende der vertikalen Führungsbahn 5 und am Anfang der oberen horizontalen Führungsbahn 49 unmittelbar hinter der Schikane 53 sind federende Andrückrollen umfassende Andrückelemente 43 angeordnet, um den jeweiligen Untertrum der Transportriemen 7,30 gegen die Führungsbahnen 5 bzw. 49 zu drücken.

Mit den drei Ausführungsformen der Erfindung können die Münzen 2 am oberen Ende der vertikalen Führungsbahn 5 entweder nach vorne oder hinten flachliegend oder nach links oder rechts hochkantstehend gefördert werden. Eine Weiterförderung und/oder Zählung der Münzen 2 ist somit in beliebiger Lage möglich.

## Patentansprüche

1. Münzprüf- und Münzsortiereinrichtung zur Vertikalförderung flachgeförderter Münzen, mit einer unteren horizontalen Führungsbahn (4), mit einer vertikalen Führungsbahn (5), die über eine etwa kreisbogenförmige Umlenkbahn (6) mit der unteren horizontalen Führungsbahn (4) verbunden ist, mit einer weiteren etwa kreisbogenförmigen Umlenkbahn (6) am oberen Ende der vertikalen Führungsbahn (5) und mit Einrichtungen (33) zum Erkennen der Wertigkeit von Münzen und mit einer Einrichtung (27) zum Sortieren der Münzen, wobei am Anfang der unteren horizontalen Führungsbahn (4) eine Einrichtung zum vereinzelten Zuführen der flachliegend geförderten Münzen angeordnet ist,
**dadurch gekennzeichnet**,
daß am Ende der oberen etwa kreisbogenförmigen Umlenkbahn (24) eine obere horizontale Führungsbahn (25,37,49) vorgesehen ist,
daß die untere, die obere und die vertikale Führungsbahn (4,25,37,49;5) und die Umlenkbahnen (6,24) aus Bandstahl mit beidseits aufgebrachten Führungsschienen (8), deren Abstand etwas größer ist als der Durchmesser der größten zu fördernden Münzen (2), und mindestens einem Transportriemen (7) gebildet sind, der um im Abstand zu den Führungs- und Umlenkbahnen (4,5,6,24,25,37,49) angeordnete Rollen (11) und Umlenkrollen (15,16) derart geführt ist, daß ein im wesentlichen konstanter Förderspalt von der Dicke der zu fördernden Münzen (2) zwischen den Führungs- und Umlenkbahnen (4,5,6,24,25,37,49) und dem Transportriemen (7) gebildet ist, und
daß am Anfang der unteren horizontalen Führungsbahn (4) und am Ende der oberen horizontalen Führungsbahn (25,37,49) Einrichtungen (21,33) zum Erkennen der Wertigkeit und zum Zählen der Münzen (2) und/oder zum Vorsortieren und Fördern der Münzen (2) nach Wertigkeit und/oder zum Aussortieren von Fremdmünzen vorgesehen ist.

2. Vorrichtung nach Anspruch 1, dadurch gekennzeichnet, daß durch die obere horizontale Führungsbahn (37) unter einem rechten Winkel zur auf der Vorderseite einer Platte (47) angeordneten vertikalen Führungsbahn (5) auf der Rückseite einer Platte (46) angeordnet und mit oberer und unterer Führungsschiene (38,39) versehen und mit einem unter 45° angeordneten Verbindungsstück (41) mit zwei seitlichen Führungsschienen (42) verbunden ist, wobei die Ebenen der beiden Platten (46,47) um einen Betrag voneinder versetzt angeordnet sind, der größer ist als die Dicke der zu fördernden Münzen (2), und daß der obere Transportriemen (30) auf der Rückseite der Platte (46) um Umlenkrollen (28) mit vertikaler Achse (40) herumgeführt und parallel zur oberen horizontalen Führungsbahn (37) angeordnet ist.

3. Vorrichtung nach Anspruch 1, dadurch gekennzeichnet, daß die obere horizontale Führungsbahn (49) unter einem rechten Winkel zur vertikalen Führungsbahn (5) mit gleicher Führungsebene für die Münzen (2) angeordnet ist.

4. Vorrichtung nach Anspruch 3, dadurch gekennzeichnet, daß am Anfang der oberen horizontalen Führungsbahn (49) eine Schikane (53) für die Münzen (2) angeordnet ist, die aus einer Nase (54) in der oberen Führungsbahn (51) und einer Mulde (55) in der unteren Führungsbahn (50) gebildet ist.

## Claims

1. Coin-inspection and coin-sorting device for the vertical conveyance of flatly coins, having a lower horizontal guide track (4), having a vertical guide track (5) which is connected to the lower horizontal guide track (4) via an approximately circular-arc-shaped deflection track (6), having a further approximately circular-arc-shaped deflection track (6) at the upper end of the vertical guide track (5), and having devices (33) for detecting the denomination of coins and having a device (27) for sorting the coins, a device for separately feeding the coins conveyed in the flat position being disposed at the start of the lower horizontal guide track (4), characterized
in that an upper horizontal guide track (25, 37, 49) is provided at the end of the upper, approximately circular-arc-shaped deflection track (24),
in that the lower, the upper and the vertical guide tracks (4, 25, 37, 49; 5) and the deflection tracks (6, 24) are formed from strip steel having guide rails (8) which are mounted on either side and whose spacing is somewhat greater than the diameter of the largest coins (2) to be conveyed, and from at least one conveyor belt (7), which is fed round rollers (11) and round deflection rollers (15, 16) disposed at a distance from the guide tracks and deflection tracks (4, 5, 6, 24, 25, 37, 49) in such a way that an essentially constant feed gap having the thickness of the coins (2) to be conveyed is formed between the guide tracks and deflection tracks (4, 5, 6, 24, 25, 37, 49) and the conveyor belt (7), and
in that devices (21, 33) for detecting the denomination of and for counting the coins (2) and/or for preliminarily sorting and conveying the coins (2) according to denomination and/or for removing foreign coins are provided at the beginning of the lower horizontal guide track (4) and at the end of the upper horizontal guide track (25, 37, 49).

2. Device according to Claim 1, characterized in that the upper horizontal guide track (37) is disposed on the back of a plate (46) at a right angle to the vertical guide track (5) disposed on the front of a plate (47) and is provided with upper and lower guide rails (38, 39) and is connected to two lateral guide rails (42) by means of a connecting piece (41) disposed at 45°, the planes of the two plates (46, 47) being disposed so as to be offset from one another by an amount which is greater than the thickness of the coins (2) to be conveyed, and in that the upper conveyor belt (30) is fed round deflection rollers (28) having vertical axes (40) on the back of the plate (46) and is disposed parallel to the upper horizontal guide track (37).

3. Device according to Claim 1, characterized in that the upper horizontal guide track (49) is disposed at a right angle to the vertical guide track (5) and has the same guide plane for the coins (2).

4. Device according to Claim 3, characterized in that there is disposed at the start of the upper horizontal guide track (49) a baffle (53) for the coins (2) which is formed from a projection (54) in the upper guide track (51) and a depression (55) in the lower guide track (50).

## Revendications

1. Dispositif de vérification et de tri de pièces de monnaie, pour le transport vertical de pièces de monnaie transportées à plat, qui comporte une piste horizontale inférieure de guidage (4) et une piste verticale de guidage (5) qui est reliée à la piste horizontale inférieure de guidage (4) par une piste de déviation (6) sensiblement en arc de cercle, une autre piste de déviation (6) sensiblement en arc de cercle à l'extrémité supérieure de la piste verticale de guidage (5), des dispositifs (33) de reconnaissance de la valeur des pièces de monnaie et un dispositif (27) de tri des pièces de monnaie, dans lequel au début de la piste horizontale inférieure de guidage (4) est disposé un dispositif pour l'amenée une à une des pièces de monnaie transportées à plat,
caractérisé en ce qu'à l'extrémité de la piste supérieure de déviation (24) sensiblement en arc de cercle est prévue une piste horizontale supérieure de guidage (25, 37, 49), en ce que la piste horizontale inférieure de guidage, la piste horizontale supérieure de guidage et la piste verticale de guidage (4, 25, 37, 49; 5) et les pistes de déviation (6, 24) sont constituées de feuillards d'acier sur les deux côtés desquels sont disposés des rails de guidage (8) dont l'écart mutuel est légèrement supérieur au diamètre de la plus grande des pièces de monnaie (2) à transporter, et d'au moins une courroie de transport (7) qui est guidée autour de rouleaux (11) et de rouleaux de renvoi (15, 16) disposés à distance des pistes de guidage et de déviation (4, 5, 6, 24, 25, 37, 49), de telle sorte qu'entre les pistes de guidage et de déviation (4, 5, 6, 24, 25, 37, 49) et la courroie de transport (7) soit formé un interstice de transport essentiellement constant, de l'épaisseur des pièces de monnaie (2) à transporter, et
en ce qu'au début de la piste horizontale inférieure de guidage (4) et à l'extrémité de la piste horizontale de guidage (25, 37, 49) sont prévus des dispositifs (21, 33) pour la reconnaissance et le comptage des pièces de monnaie (2) et/ou pour le tri préalable et le transport des pièces de monnaie (2) en fonction de leur valeur et/ou pour la séparation des pièces de monnaie étrangères.

2. Dispositif selon la revendication 1, caractérisé en ce que la piste horizontale supérieure de guidage (37) est disposée sur la face arrière d'une plaque (46), à angle droit par rapport à la piste verticale de guidage (5) disposée sur la face'avant d'une plaque (47), est dotée d'un rail supérieur et d'un rail inférieur de guidage (38, 39) et est reliée à deux rails latéraux de guidage (42) par une pièce de liaison (41) disposée à 45°, les plans des deux plaques (46, 47) étant décalés l'un de l'autre d'une distance qui est supérieure à l'épaisseur des pièces de monnaie (2) à transporter, et en ce que la courroie supérieure de transport (30) est disposée sur la face arrière de la plaque (46), est guidée sur des rouleaux de renvoi (28) dont l'axe (40) est vertical et est parallèle à la piste horizontale supérieure de guidage (37).

3. Dispositif selon la revendication 1, caractérisé en ce que la piste horizontale supérieure de guidage (49) est disposée à angle droit par rapport à la piste verticale de guidage (5) dans le même plan de guidage des pièces de monnaie (2).

4. Dispositif selon la revendication 3, caractérisé en ce qu'au début de la piste horizontale supérieure de guidage (49) est disposée une chicane (53) pour les pièces de monnaie (2) qui est formée par un bec (54) dans la piste supérieure de guidage (51) et par une dépression (55) dans la piste inférieure de guidage (50).
